# EUROPÄISCHE PATENTSCHRIFT

(11) **EP 2 198 446 B1**
(45) Veröffentlichungstag und Bekanntmachung des Hinweises auf die Patenterteilung: **26.01.2011**
(21) Anmeldenummer: 08801116.8
(22) Anmeldetag: 08.08.2008
(51) Int. Cl.: H01J 5/50, H01R 33/08, H01J 9/00

(54) **VERFAHREN ZUR HERSTELLUNG EINES KONTAKTSTIFTS FÜR EINE LEUCHTSTOFFRÖHRE UND KONTAKTSTIFT FÜR EINE LEUCHTSTOFFRÖHRE**
METHOD FOR PRODUCING A CONTACT PIN FOR A FLUORESCENT TUBE AND CONTACT PIN FOR A FLUORESCENT TUBE
PROCÉDÉ DE FABRICATION D'UNE BROCHE DE CONTACT D'UN TUBE DE SUBSTANCE LUMINESCENTE ET BROCHE DE CONTACT POUR UN TUBE DE SUBSTANCE LUMINESCENTE

(30) Priorität: 15.10.2007 DE 102007049531
(43) Veröffentlichungstag der Anmeldung: 23.06.2010
(73) Patentinhaber: Willy Kreutz GMBH & CO. KG, Würzburger Strasse 11 97854 Steinfeld (DE)
(72) Erfinder: SCHUCK, Theo, 97854 Steinfeld (DE)
(74) Vertreter: von den Steinen, Axel
(86) Internationale Anmeldenummer: PCT/DE2008/001278
(87) Internationale Veröffentlichungsnummer: WO 2009/049575

(56) Entgegenhaltungen:
- GB-A- 688 920
- US-A- 2 454 326
- US-A- 6 002 200

## Beschreibung

Die Erfindung betrifft ein Verfahren zur Herstellung eines Kontaktstifts zur Verwendung als elektrisches Kontaktelement an einer Leuchtstoffröhre nach dem Oberbegriff des Anspruchs 1.

Weiter betrifft die Erfindung einen Kontaktstift, wie er insbesondere mit dem erfindungsgemäßen Verfahren hergestellt werden kann.

Bekannte Leuchtstoffröhren weisen an ihren Axialenden jeweils Endkappen auf, an denen jeweils zwei Kontaktstifte vorgesehen sind. Diese Kontaktstifte dienen als elektrische Kontaktelemente, mit denen die Leuchtstoffröhre in Sockelfassungen befestigt und elektrisch kontaktiert wird. Bei den gattungsgemäßen Kontaktstiften ist dabei entlang der Längsachse eine Ausnehmung vorgesehen, in die jeweils ein Anschlussdraht der Leuchtstoffröhre, durch den die Leuchtstoffröhre mit elektrischer Spannung versorgt wird, einsteckbar ist. Der Anschlussdraht wird nach dem Einstecken in die Ausnehmung des Kontaktstifts mit dem Kontaktstift elektrisch kontaktiert, was insbesondere durch Ankrempeln geschehen kann. Die Außenwandung des Kontaktstifts weist einen zylindrischen Kontaktbereich auf, der bei Inbetriebnahme der Leuchtstoffröhre in der Sockelfassung elektrisch kontaktiert wird. Weiter ist an der Außenwandung des Kontaktstifts ein ringförmiger Bund vorgesehen, der über den zylindrischen Kotaktbereich übersteht. Dieser Bund dient als formschlüssiger Anschlag, um die Montage und Fixierung des Kontaktstifts in der Endkappe in einfacher Weise zu ermöglichen. Die Endkappe weist für jeden Kontaktstift eine Ausnehmung auf, deren Durchmesser etwas größer als der Durchmesser des zylindrischen Kontaktbereichs des Kontaktstifts ist. Bei der Montage des Kontaktstifts wird der Kontaktstift mit einem Ende in die Ausnehmung der Endkappe eingesteckt, bis der angeformte Bund an der Endkappe zur Anlage kommt.

Zur Herstellung der bekannten Kontaktstifte wird ein Metallhalbzeug verwendet, das aus einem Messingmaterial hergestellt ist. Bei den gattungsgemäßen Kontaktstiften handelt es sich um ein in Massenproduktion herzustellendes Kleinteil, so dass große Stückzahlen innerhalb kürzester Zeit produziert werden müssen. Durch die Verwendung von Messing als Ausgangswerkstoff zur Herstellung der Kontaktstifte wird die maximal erreichbare Produktionsgeschwindigkeit jedoch begrenzt, da Messing mit bekannten Fertigungsverfahren nur mit einer begrenzten Produktionsgeschwindigkeit verarbeitet werden kann.

Aufgabe der vorliegenden Erfindung ist es deshalb ein neues Verfahren zur Herstellung von Kontaktstiften zur Verwendung an Leuchtstoffröhren vorzuschlagen, mit dem die Produktionsgeschwindigkeit weiter erhöht werden kann. Weiter ist es Aufgabe der vorliegenden Erfindung einen neuen Kontaktstift vorzuschlagen, der insbesondere mit dem neuen Verfahren bei höchsten Produktionsgeschwindigkeiten herstellbar ist.

Diese Aufgaben werden durch ein Verfahren und durch einen Kontaktstift nach der Lehre der beiden unabhängigen Hauptansprüche gelöst.

Vorteilhafte Ausführungsformen der Erfindung sind Gegenstand der Unteransprüche.

Das erfindungsgemäße Verfahren beruht auf dem Grundgedanken, dass zur Herstellung des Kontaktstifts ein Metallhalbzeug verwendet wird, das aus einer Aluminiumlegierung besteht. Zweiter wesentlicher Aspekt des erfindungsgemäßen Herstellungsverfahrens ist es, dass die Formgebung des Kontaktstifts nach dem Ablängen des Metallhalbzeugs in zwei prinzipiell getrennten Prozessabschnitten erfolgt. Im ersten Prozessabschnitt wird der abgelängte Abschnitt des Metallhalbzeugs zunächst umgeformt, wobei durch die Umformung zumindest der über den Durchmesser des zylindrischen Kontaktbereichs überstehende Bund geformt wird. Durch die Umformung des Metallhalbzeugs ist es möglich, den überstehenden Bund an das Metallhalbzeug anzuformen, so dass als Ausgangsmaterial ein Metallhalbzeug Verwendung finden kann, dessen Durchmesser dem Durchmesser des zylindrischen Kontaktbereichs entspricht. Ein Metallabtrag am Außenumfang des Kontaktstifts kann auf diese Weise im Wesentlichen entfallen.

Um die Ausnehmung im Inneren des Kontaktstifts herzustellen wird der Kontaktstift dann in einer nachfolgenden zweiten Prozessabschnitt spanend bearbeitet.

Durch die kombinierte Umformung und spanende Bearbeitung des aus einer Aluminiumlegierung hergestellten Metallhalbzeugs können extrem hohe Produktionsgeschwindigkeiten erreicht werden. Außerdem können durch das erfindungsgemäße Verfahren Kontaktstifte höchster Qualität bei sehr guten elektrischen Eigenschaften hergestellt werden. Als Metallhalbzeug ist es dabei besonders vorteilhaft, wenn ein Draht zur Verwendung kommt, da Drähte mit entsprechend gut tolerierten Durchmessern kostengünstig zur Verfügung stehen. Außerdem ermöglicht das im Wesentlichen endlose Drahthalbzeug eine quasi-kontinuierliche Verarbeitung und Herstellung der Kontaktstifte.

Welches Umformverfahren zur Herstellung des überstehenden Bundes am Außenumfang des Kontaktstifts zum Einsatz kommt, ist grundsätzlich beliebig. Als besonders geeignet haben sich dabei Kaltumformverfahren erwiesen. Insbesondere das Stauchen des abgelängten Metallhalbzeugs ist sehr gut geeignet um den überstehenden Bund anzuformen.

Um eine gute Weiterverarbeitbarkeit des Kontaktstifts bei der Montage an der Endkappe bzw. beim Kontaktieren an der Sockelfassung zu gewährleisten, sollte der überstehende Bund bevorzugt auf einer Seite mit einer konischen Flanke und auf der gegenüberliegenden Seite mit einer ebenen Flanke oder mit einer zweiten konischen Flanke umgeformt werden. Durch die ebene Flanke wird ein sicherer Sitz des Kontaktstifts bei Anlage des Bundes an der Wandung der Endkappe gewährleistet.

Um ein Verdrehen der Kontaktstifte relativ zu der Endkappe, wodurch die Kontaktdrähte der Leuchtstoffröhre abgedreht werden könnten, zu vermeiden, sollte Form- und Kraftschluss zwischen der ebenen Flanke des Bundes am Kontaktstift und der gegenüberliegenden Wandung der Endkappe bestehen. Um dies zu gewährleisten können in einfacher Weise durch das Umformverfahren überstehende Zähne an der ebenen Flanke des Bundes angeformt werden. Da die Ausformung der überstehenden Zähne im Rahmen der Umformung des Aluminiumlegierungsmaterials erfolgt, werden dadurch keine wesentlichen Mehrkosten verursacht.

Das durch den spanenden Abtrag vom Metallhalbzeug abgenommene Material kann nur noch als Metallschrott weiterverwendet werden und ist somit nahezu wertlos. Um die Menge dieses durch die spanende Bearbeitung anfallenden Spanabfalls zu reduzieren, kann gemäß einer bevorzugten Verfahrensvariante ein Teil der Ausnehmung nicht durch spanende Bearbeitung, sondern durch Umformung hergestellt werden. Das heißt im Rahmen der Produktionsstufe zur Umformung des Metallhalbzeugs wird nicht nur der überstehende Bund an der Außenseite des abgelängten Metallhalbzeugs angeformt, sondern auch zumindest ein Teil der sich im Inneren entlang der Längsachse des Kontaktstifts erstreckenden Ausnehmung durch Materialfließen erzeugt. Insbesondere durch Gegenfließpressen kann an den Stirnseiten des zunächst noch massiven Metallhalbzeugs ein bzw. zwei Näpfe umformend hergestellt werden.

Um die gewünschten Produktionsleistungen zu erreichen, sollte nach Abschluss der Umformung des Metallhalbzeugs zur Herstellung der Ausnehmung eine Bohrbearbeitung vorgenommen werden. Die Bohrbearbeitung ermöglicht eine sehr hohe Produktionsleistung, insbesondere wenn mit einer Drehzahl von mehr als 10.000 U/min, beispielsweise mit einer Drehzahl von 12.800 U/min gebohrt wird. Während der spanenden Bearbeitung sollte das Material dabei mit einem Schmierstoff, insbesondere mit einem Nano-Schmierstoff gekühlt und geschmiert werden.

Um zu gewährleisten, dass die Bohrung sich exakt entlang der Längsachse des Kontaktstifts erstreckt und der Bohrer während des Bohrens nicht seitlich auswandert, ist es besonders empfehlenswert die Ausnehmungen von beiden Stirnseiten ausgehend zu bohren. Die Bohrung kann dabei stufenweise angebracht werden. Dies bedeutet mit anderen Worten, dass die Bohrung stufenweise durch Verwendung von Bohrern mit immer größeren Durchmessern aufgeweitet wird.

Um den Anschlussdraht der Leuchtstoffröhre einfach in die Ausnehmung einstecken zu können, ist ein besonders großer Durchmesser der Ausnehmung wünschenswert. Umgekehrt ist es vorteilhaft, wenn die Ausnehmung im Bereich der Kontaktierung zwischen Kontaktstift und Anschlussdraht einen möglichst geringen Durchmesser aufweist, da dann bereits eine sehr geringe Umformung bzw. Verformung ausreicht, um den elektrischen Kontakt zwischen Anschlussdraht und Kontaktstift herzustellen. Um beide Forderungen an einem Kontaktstift zu realisieren, sollte die eine Bohrung von einem Axialende des Kontaktstifts einen größeren Durchmesser als die von der gegenüberliegenden Stirnseite ausgehende Bohrung aufweisen. Im Ergebnis wird also eine Ausnehmung im Kontaktstift geschaffen, die einen Bereich mit größerem Durchmesser und einen Bereich mit kleinerem Durchmesser aufweist. Der Bereich mit dem größeren Durchmesser weist nach der Montage an der Leuchtstoffröhre zur Leuchtstoffröhre hin und ermöglicht somit das einfachere Einschieben des Anschlussdrahts. Der Abschnitt mit dem kleineren Durchmesser weist von der Leuchtstoffröhre weg und dient der Kontaktierung des Anschlussdrahts im Kontaktstift.

Um ein einfaches Durchschieben des Anschlussdrahts vom Abschnitt mit größerem Durchmesser in den Abschnitt mit kleinerem Durchmesser zu gewährleisten, sollte zwischen den beiden zylindrischen Bohrungen ein konischer Übergangsbereich mit einer Bohrspitze gebohrt werden. An der konischen Innenwandung dieses Übergangsbereichs kann dann das Ende des Anschlussdrahts ausgehend von der Bohrung mit größerem Durchmesser in den Bereich der Bohrung mit kleinerem Durchmesser geführt werden.

Die Geometrie des konischen Übergangsbereichs zwischen den beiden Bohrungsabschnitten ist grundsätzlich beliebig. Als besonders geeignet hat sich ein Öffnungswinkel von 60° erwiesen, so dass zu dessen Herstellung eine Bohrerspitze mit einem Anschliff von 60° Öffnungswinkel Verwendung finden sollte.

Um den Kontaktstift in einfacher Weise an der Endkappe fixieren zu können, sollte die Bohrung mit dem größeren Durchmesser im Bereich des einen Axialendes des Kontaktstifts eine Wandstärke bilden, die umgeformt, insbesondere umgenietet werden kann. Zur Montage des Kontaktstifts an der Endkappe wird dann dieses Axialende in die Ausnehmung der Endkappe eingesteckt und soweit durchgeschoben, bis der überstehende Bund an der Wandung der Endkappe zur Anlage kommt. Anschließend wird das an der Innenseite der Endkappe überstehende Ende des Kontaktstifts umgeformt, beispielsweise umgenietet und dadurch der Kontaktstift an der Endkappe fixiert. Soweit die Außenkanten des Kontaktstifts angefast sein sollen, um beispielsweise Verletzungen der Benutzer zu vermeiden bzw. die Montage durch Einführschräge zu erleichtern, sollten diese Außenkanten im Rahmen der spanenden Bearbeitungsstufe durch spanabhebende Bearbeitung angefast werden.

Um die Potentiale des erfindungsgemäßen Verfahrens optimal ausnutzen zu können, insbesondere im Hinblick auf eine hohe Produktionsleistung, bei der beispielsweise eine Stückleistung von 135 bis 155 Stück/min gefordert wird, muss ein optimal auf die Anforderungen des Herstellungsverfahrens angepasstes Material eingesetzt werden. Dieses Material muss außerdem den Anforderungen im Hinblick auf die elektrische Leitfähigkeit und im Hinblick auf die mechanische Standfestigkeit genügen. Um optimale Produktionsleistungen zu erreichen, wurden umfangreiche Versuche mit unterschiedlichsten Aluminiumlegierungsmaterialien durchgeführt. Unter anderem wurden Materialien gemäß der Spezifikation A199,5 (AW 1050), AlMn1 (AW 3103), AlZn5,5 MgCu (AW 7075) und ähnliche Aluminiumlegierungen untersucht. Die verschiedenen untersuchten Materialien konnten das geforderte Anforderungsprofil jeweils nicht vollständig erfüllen.

Im Rahmen der Untersuchungen hat sich erwiesen, dass optimale Produktionsbedingungen und ein optimaler Kompromiss im Hinblick auf die Werkstoffkosten, die elektrischen Eigenschaften und die mechanischen Eigenschaften durch Verwendung von Aluminiumlegierungen, insbesondere Aluminiumknetlegierungen, erreicht werden, soweit diese Aluminiumlegierungen einen Mindestgehalt von 90% Aluminium und einen Mindestgehalt von 4,5% Kupfer und/oder einen Mindestgehalt von 0,5% Magnesium aufweisen. Diese Vorgaben können insbesondere durch Aluminiumknetlegierungen aus der Serie 2000 (Al-Cu) oder durch Aluminiumknetlegierungen aus der Serie 5000 (Al-Mg) oder durch Aluminiumknetlegierungen aus der Serie 6000 (Al-Mg-Si) erfüllt werden Soweit im Rahmen der Erfindung die unterschiedlichen Materialgehalte in Prozent angegeben sind, handelt es sich dabei um Angaben in Gewichtsprozent.

Der Aluminiumgehalt der Aluminiumlegierung sollte bevorzugt im Bereich von 93% bis 94% liegen. Der Kupfergehalt seinerseits sollte bevorzugt im Bereich von 5% bis 6%, insbesondere im Bereich von 5,4% bis 5,6% liegen.

Eine noch weitere Verbesserung der Bearbeitbarkeit des Aluminiumlegierungsmaterials bei der zweistufigen Verarbeitung mit einer Umformstufe und einer Zerspanstufe wird erreicht, wenn die Aluminiumlegierung zusätzlich noch Bismut enthält. Bismutmaterial wird teilweise auch als Wismut bezeichnet.

Der Bismutgehalt sollte dabei im Bereich zwischen 0,1% bis 0,9%, insbesondere im Bereich zwischen 0,2% bis 0,6% liegen. Beste Ergebnisse werden mit einem Bismutgehalt von 0,45% bis 0,55% erreicht.

Im Rahmen der Werkstoffversuche wurde insbesondere eine Aluminiumlegierung als besonders geeignet identifiziert, deren Qualität durch die Werkstoffbezeichnung AlCu6Bi entspricht.

Weiter sollte die Aluminiumlegierung bevorzugt auch einen Bleianteil aufweisen. Der Bleigehalt sollte dabei bevorzugt im Bereich zwischen 0,2% bis 0,6%, insbesondere im Bereich zwischen 0,2% und 0,4% liegen.

Soweit die Aluminiumlegierung aus Aluminium, Kupfer und Bismut zusätzlich auch noch Blei enthält, sollte die Aluminiumlegierung einer Qualität gemäß der Werkstoffbezeichnung AlCu6BiPb entsprechen. Neben den angegebenen Inhaltsstoffen (Aluminium, Kupfer, Bismut, Blei) kann die Aluminiumlegierung zusätzlich auch noch Spuren von Silicium, Eisen, Mangan, Magnesium, Chrom, Zink und/oder Titan enthalten.

Von den Aluminiumknetlegierungen aus der Serie 2000 (Al-Cu) ist insbesondere die Aluminiumlegierung gemäß der Qualität der Werkstoffnummer EN AW 2011 hervorragend zur Herstellung der Kontaktstifte mit dem erfindungsgemäßen Verfahren geeignet. Die Qualität EN AW 2011 enthält dabei beispielsweise 5,5% Kupfer, 0,48% Bismut, 0,51% Blei, 0,06% Silicium, 0,13% Eisen, 0,01% Mangan, 0,01% Magnesium, 0,01% Chrom, 0,03% Zink und 0,03% Titan. Der Rest der Aluminiumlegierung wird von Aluminium gebildet. Die Aluminiumlegierung gemäß der Werkstoffnummer EN AW 2011 ist insbesondere auch in der Euro-Norm EN 573-3 beschrieben. Ebenfalls gut geeignet ist die Aluminiumlegierung gemäß der Werkstoffnummer EN AW 2011 A mit dem etwas geringeren Kupfermindestgehalt von 4,5%.

Alternativ dazu sind von den Aluminiumknetlegierungen aus der Serie 5000 (Al-Mg) die Aluminiumlegierungen gemäß der Werkstoffnummern EN AW 5019 (AlMg5) oder EN AW 5754 (AlMg3) oder EN AW5154A (AlMg3,5(A)) oder EN AW 5083 (AlMg4,5Mn0,7) sehr gut zur Herstellung der Kontaktstifte mit dem erfindungsgemäßen Verfahren geeignet. Von den Aluminiumknetlegierungen aus der Serie 6000 (Al-Mg-Si) ist die Aluminiumlegierung gemäß der Werkstoffnummer EN AW 6082 (AlSi1MgMn) sehr gut zur Herstellung der Kontaktstifte mit dem erfindungsgemäßen Verfahren geeignet.

Verschiedene Aspekte der Erfindung werden in den Zeichnungen schematisch dargestellt und werden nachfolgend beispielhaft erläutert.

Es zeigen:
- Fig. 1: eine Endkappe zur Anordnung an einem Axialende einer Leuchtstoffröhre mit zwei Kontaktstiften im Querschnitt;
- Fig. 2: einen Kontaktstift gemäß Fig. 1 im vergrößerten Querschnitt;
- Fig. 3: den Kontaktstift gemäß Fig. 2 in Ansicht von oben;
- Fig. 4: den Kontaktstift gemäß Fig. 3 im Schnitt entlang der Schnittli- nie A-A;
- Fig. 5: die Herstellung eines Kontaktstifts gemäß Fig. 2 durch Kombi- nation von Umformung und spanender Bearbeitung.

Fig. 1 zeigt im Querschnitt zwei Kontaktstifte 01 zur elektrischen Kontaktierung einer Leuchtstoffröhre durch Anbringung in einer Sockelfassung. Die beiden Kontaktstifte 01 sind dabei aus einer Aluminiumlegierung gemäß der Qualität die durch die Werkstoffnummer AW 2011 (Euro-Norm EN 573-3) beschrieben ist, hergestellt. Um die beiden Kontaktstifte 01 an einer Leuchtstoffröhre befestigen zu können, werden sie an einer napfförmigen Endkappe 02 montiert. Die Endkappe 02 ihrerseits wird an einem Axialende des Glaskörpers der Leuchtstoffröhre aufgeschoben und dort befestigt. Die Endkappe 02 ist aus einer zylindrischen Hülse 03 und einer Stirnkappe 04, die aus einem elektrisch isolierenden Material, beispielsweise Kunststoff, hergestellt ist, zusammengesetzt. An Außenwandung des Kontaktstifts ist ein zylindrischen Kontaktbereich 17 vorgesehen, der in einer Sockelfassung der Leuchtstoffröhre unter Herstellung eines elektrischen Kontakts zwischen Sockelfassung und Leuchtstoffröhre zum Eingriff bringbar ist.

Die beiden Kontaktstifte 01 weisen jeweils entlang ihrer Längsachse 05 sich durchgehend von einem Axialende zum anderen Axialende erstreckende Ausnehmungen 06 auf. In diese Ausnehmungen 06 wird jeweils ein Anschlussdraht der Leuchtstoffröhre eingesteckt und durch Crimpen der Kontaktstifte 01 elektrisch kontaktiert. Die Ausnehmung 06 weist einen Bereich 06a mit großem Durchmesser, einen Bereich 06b mit kleinem Durchmesser und einen konischen Übergangsbereich 06c auf. Der Anschlussdraht der Leuchtstoffröhre wird bis in den Bereich 06b durchgeschoben und dort elektrisch kontaktiert.

Zur Befestigung der Kontaktstifte 01 an der Stirnkappe 04 werden die zur Leuchtstoffröhre weisenden Axialenden 07, deren Außen- und Innendurchmesser zunächst dem Außen- und Innendurchmesser im Bereich 06a entspricht, umgenietet. Um eine Fixierung der Kontaktstifte 01 durch das Umnieten zu gewährleisten, ist außerdem am Außenumfang ein Bund 08 angeformt, der an der Außenseite der Stirnkappe 04 zur Anlage kommt. Durch den Bund 08 und das umgenietete Axialende 07 wird der Kontaktstift 01 formschlüssig in der Ausnehmung der Stirnkappe 04 fixiert.

Fig. 2 zeigt den Kontaktstift 01 mit den Bereichen 06a, 06b und 06c der Ausnehmung 06, mit dem noch nicht umgenieteten Axialende 07 und dem Bund 08 in vergrößerter Darstellung. Der Bund 08 weist dabei eine konisch geformte Flanke 09 und eine eben geformte Flanke 10 auf. Die ebene Flanke 10 kommt an der Außenseite der Stirnkappe 04 zur Anlage. Im Bereich des Axialendes 07 und im Bereich des Axialendes 11 sind die Außen- und Innenkanten angefast. Die Wandstärke des Kontaktstifts 01 im Bereich des Axialendes 07 ist dabei gerade so gewählt, dass das Axialende 07 zur Befestigung des Kontaktstifts 01 an der Stirnkappe 04 umgenietet werden kann.

Fig. 3 zeigt den Kontaktstift 01 mit dem überstehenden Bund 08 aus Blickrichtung des Axialendes 07. Auf der ebenen Flanke 10 des Bundes 08 sind sechs überstehende Zähne 12 angeformt, die sich beim Umnieten des Axialendes 07 in das Material der Stirnkappe 04 formschlüssig eingraben und ein Verdrehen der Kontaktstifte 01 verhindern. Die Geometrie der Zähne 12 ist aus dem Querschnitt gemäß Fig. 4 ersichtlich.

Fig. 5 zeigt die Herstellung des Kontaktstifts 01 in verschiedenen Produktionsstufen. Zunächst wird in einer ersten Stufe von einem Drahtmaterial ein Abschnitt vorbestimmter Länge abgelängt. Anschließend wird das abgelängte Metallhalbzeug ein- oder zweistufig kalt umgeformt. Bei der Umformung wird der Bund 08 angeformt, so dass das Material über den Außenumfang des Drahts, dessen Außenumfang dem Außenumfang des Kontaktstifts 06 entspricht, übersteht. Außerdem wird bei der Umformung am Axialende 07 ein Napf 14 durch Gegenfließpressen hergestellt. Der Napf 14 bildet dabei den ersten Teil der Ausnehmung 06.

Zur Herstellung der Ausnehmung 06 mit ihren Bereichen 06a, 06b und 06c wird das Metallhalbzeug 13 anschließend in acht Stufen spanend bearbeitet. In den ersten drei Stufen der spanenden Bearbeitung werden mit schnell drehenden Bohrern Bohrungen 15 und 16 stufenweise an den Axialenden 07 und 11 angebracht.

Nach den ersten drei Stufen zur Herstellung der Ausnehmung 06 durch die Bohrungen 15 und 16 werden die Axialkanten 07 und 11 angefast bzw. die Kanten gebrochen. Anschließend wird die Bohrung 15 in drei weiteren Stufen vertieft, wobei jeweils Bohrer mit stufenweise kleinerem Außendurchmesser zum Einsatz kommen. In der letzten Bearbeitungsstufe wird dann mit einem Bohrer, dessen Bohrerspitze einen Anschliff mit 60° Öffnungswinkel aufweist, die Innenkontur fertig gebohrt und dabei der konische Übergangsbereich 06c durch die Bohrspitze gebildet.

### Bezugszeichenliste

- 01: Kontaktstift
- 02: Endkappe
- 03: Hülse
- 04: Stirnkappe
- 05: Längsachse
- 06: Ausnehmung
- 07: Axialende
- 08: Bund
- 09: Konische Flanke
- 10: Ebene Flanke
- 11: Axialende
- 12: Zahn
- 13: Abgelängtes Metallhalbzeug
- 14: Napf
- 15: Bohrung
- 16: Bohrung
- 17: zylindrischen Kontaktbereich

## Patentansprüche

1. Verfahren zur Herstellung eines Kontaktstifts (01) zur Verwendung als elektrisches Kontaktelement einer Leuchtstoffröhre, wobei der Kontaktstift eine entlang seiner Längsachse (05) verlaufende Ausnehmung (06) aufweist, in die ein Anschlussdraht der Leuchtstoffröhre einsteckbar ist und elektrisch mit dem Kontaktstift (01) verbunden werden kann, und wobei die Außenwandung des Kontaktstifts (01) einen zylindrischen Kontaktbereich (17) aufweist, der in einer Sockelfassung der Leuchtstoffröhre unter Herstellung eines elektrischen Kontakts zwischen Sockelfassung und Leuchtstoffröhre zum Eingriff bringbar ist, und wobei die Außenwandung des Kontaktstifts (01) einen ringförmigen Bund (08) aufweist, mit dem der Kontaktstift beim Einstecken in eine Ausnehmung einer Endkappe (02), die am Axialende der Leuchtstoffröhre angeordnet wird, an der Wandung (04) der Endkappe (02) zur Anlage kommt,
**gekennzeichnet durch** folgende Verfahrensschritte:
a) Ablängen eines Metallhalbzeugs (13a), insbesondere eines Drahtes, das aus einer Aluminiumlegierung besteht und dessen Durchmesser dem Durchmesser des zylindrischen Kontaktbereichs (17) entspricht,
b) Umformen des abgelängten Metallhalbzeugs (13b) zur Herstellung des über den Durchmesser des zylindrischen Kontaktbereichs überstehenden Bundes,
c) spanende Bearbeitung des umgeformten Metallhalbzeugs (13d - 13k) zur Herstellung der Ausnehmung (06).

2. Verfahren nach Anspruch 1,
**dadurch gekennzeichnet,**
**dass** das abgelängte Metallhalbzeug (13b) zur Herstellung des überstehenden Bundes (08) durch Kaltumformen, insbesondere durch Stauchen, umgeformt wird.

3. Verfahren nach Anspruch 1 oder 2,
**dadurch gekennzeichnet,**
**dass** der überstehende Bund (08) auf einer Seite mit einer konischen Flanke (09) und auf der gegenüberliegenden Seite mit einer ebenen Flanke (10) oder mit einer zweiten konischen Flanke umgeformt wird, wobei die ebene Flanke (10) oder die zweite konische Flanke an der Wandung (04) der Endkappe (02) zur Anlage kommt, insbesondere dass auf der ebenen Flanke (10) des Bundes (08) überstehende Zähne (12) umgeformt werden, die form- und kraftschlüssig an der Wandung (04) der Endkappe (02) zum Eingriff kommen.

4. Verfahren nach einem der Ansprüche 1 bis 3,
**dadurch gekennzeichnet,**
**dass** vor Beginn der spanenden Bearbeitung zumindest eine Stirnseite des Metallhalbzeugs (13c), insbesondere durch Gegenfließpressen, umgeformt wird, um einen Teil der Ausnehmung (06) als Napf (14) umformend herzustellen.

5. Verfahren nach einem der Ansprüche 1 bis 4,
**dadurch gekennzeichnet,**
**dass** das umgeformte Metallhalbzeug (13d - 13k) zur Herstellung der Ausnehmung (06) durch Bohren, insbesondere durch Bohren mit einer Drehzahl von mehr als 10.000 U/min, spanend bearbeitet wird, insbesondere dass die Ausnehmung (06) von den beiden stirnseitigen Axialenden (07, 11) des Metallhalbzeugs (13d - 13k) ausgehend, insbesondere stufenweise, als zwei getrennte Bohrungen (15, 16) gebohrt wird.

6. Verfahren nach Anspruch 5,
**dadurch gekennzeichnet,**
**dass** die eine Bohrung (15) einen größeren Durchmesser als die andere Bohrung (16) aufweist, wobei insbesondere zur Verbindung der beiden zylindrischen Bohrungen (15, 16), die jeweils einen unterschiedlichen Durchmesser aufweisen, ein konischer Übergangsbereich (06c) durch Bohren mit einer Bohrerspitze hergestellt wird.

7. Verfahren nach Anspruch 5 oder 6,
**dadurch gekennzeichnet,**
**dass** durch die Bohrung (15) mit dem größeren Durchmesser im Bereich des einen Axialendes (07) des Kontaktstifts (01) eine Wandstärke gebildet wird, die zum Befestigen des Kontaktstifts an der Endkappe (02) umgeformt, insbesondere umgenietet, werden kann.

8. Verfahren nach einem der Ansprüche 1 bis 7,
**dadurch gekennzeichnet,**
**dass** während der spanenden Bearbeitung die Außenkanten des Metallhalbzeugs (13g) an den stirnseitigen Axialenden (07, 11) angefast werden.

9. Kontaktstift (01) zur Verwendung als elektrisches Kontaktelement einer Leuchtstoffröhre, wobei der Kontaktstift eine entlang seiner Längsachse (05) verlaufende Ausnehmung (06) aufweist, in die ein Anschlussdraht der Leuchtstoffröhre einsteckbar ist und elektrisch mit dem Kontaktstift (01) verbunden werden kann, und wobei die Außenwandung des Kontaktstifts (01) einen zylindrischen Kontaktbereich (17) aufweist, der in einer Sockelfassung der Leuchtstoffröhre unter Herstellung eines elektrischen Kontakts zwischen Sockelfassung und Leuchtstoffröhre zum Eingriff bringbar ist, und wobei die Außenwandung des Kontaktstifts (01) einen ringförmigen Bund (08) aufweist, mit dem der Kontaktstift beim Einstecken in eine Ausnehmung einer Endkappe (02), die am Axialende der Leuchtstoffröhre angeordnet wird, an der Wandung (04) der Endkappe (02) zur Anlage kommt,
**dadurch gekennzeichnet,**
**dass** der Kontaktstift (01) aus einer Aluminiumlegierung, insbesondere einer Aluminiumknetlegierung, hergestellt ist, wobei die Aluminiumlegierung einen Mindestgehalt von 90 % Aluminium (Al) und einen Mindestgehalt von 4,5% Kupfer (Cu) und/oder einen Mindestgehalt von 0,5% Magnesium (Mg) aufweist.

10. Kontaktstift nach Anspruch 9,
**dadurch gekennzeichnet,**
**dass** die Aluminiumlegierung einen Aluminiumgehalt im Bereich von 93 % bis 94 % aufweist und/oder die Aluminiumlegierung einen Kupfergehalt im Bereich von 5 % bis 6 %, insbesondere einen Kupfergehalt im Bereich von 5,4 % bis 5,6 %, aufweist.

11. Kontaktstift nach Anspruch 9 oder 10,
**dadurch gekennzeichnet,**
**dass** die Aluminiumlegierung Bismut (Bi) enthält, insbesondere dass die Aluminiumlegierung einen Bismutgehalt im Bereich von 0,1 % bis 0,9 %, insbesondere einen Bismutgehalt im Bereich von 0,2 % bis 0,6 %, aufweist.

12. Kontaktstift nach einem der Ansprüche 9 bis 11,
**dadurch gekennzeichnet,**
**dass** die Aluminiumlegierung Blei (Pb) enthält, insbesondere dass die Aluminiumlegierung einen Bleigehalt im Bereich von 0,2 % bis 0,6 %, insbesondere einen Bleigehalt im Bereich von 0,2 % bis 0,4 %, aufweist.

13. Kontaktstift nach Anspruch 12,
**dadurch gekennzeichnet,**
**dass** die Aluminiumlegierung der Qualität gemäß der Werkstoffbezeichnung AlCu6BiPb entspricht.

14. Kontaktstift nach einem der Ansprüche 9 bis 13,
**dadurch gekennzeichnet,**
**dass** die Aluminiumlegierung Spuren von Silizium (Si), insbesondere im Bereich von 0,01 % bis 0,09 %, enthält und/oder dass die Aluminiumlegierung Spuren von Eisen (Fe), insbesondere im Bereich von 0,05 % bis 0,25 %, enthält und/oder dass die Aluminiumlegierung Spuren von Mangan (Mn), insbesondere im Bereich von 0,05 % bis 0,15 %, enthält und/oder dass die Aluminiumlegierung Spuren von Magnesium (Mg), insbesondere im Bereich von 0,05 % bis 0,15 %, enthält und/oder dass die Aluminiumlegierung Spuren von Chrom (Cr), insbesondere im Bereich von 0,0005 % bis 0,0015 %, enthält und/oder dass die Aluminiumlegierung Spuren von Zink (Zn), insbesondere im Bereich von 0,001 % bis 0,005 %, enthält und/oder dass die Aluminiumlegierung Spuren von Titan (Ti), insbesondere im Bereich von 0,01 % bis 0,05 %, enthält.

15. Kontaktstift nach einem der Ansprüche 9 bis 14,
**dadurch gekennzeichnet,**
**dass** die Aluminiumlegierung der Qualität gemäß der Werkstoffnummer EN AW 2011 (AlCu6BiPB) oder gemäß der Werkstoffnummer EN AW 5019 (AlMg5) oder gemäß der Werkstoffnummer EN AW 5754 (AlMg3) oder gemäß der Werkstoffnummer EN AW 6082 (AlSi1MgMn) oder gemäß der Werkstoffnummer EN AW5154A (AlMg3,5(A)) oder gemäß der Werkstoffnummer EN AW 5083 (AlMg4,5Mn0,7) entspricht.

## Claims

1. Method for producing a contact pin (01) for use as an electric contact element of a fluorescent tube, wherein the contact pin has a recess (06) extending along the longitudinal axis (05) thereof, wherein a connection wire of the fluorescent tube can be inserted into said recess and can be electrically connected to the contact pin (01), wherein the outer wall of the contact pin (01) has a cylindrical contact region (17) which can be engaged in a base bracket of the fluorescent tube in order to establish an electrical contact between the base bracket and the fluorescent tube, and wherein the outer wall of the contact pin (01) has an annular collar (08) with which the contact pin rests against the wall (04) of an end cap (02) when inserted into a recess of the end cap (02) which is provided on the axial end of the fluorescent tube,
comprising the following method steps of:
a) cutting to length a semi-finished metal product (13a), in particular a wire, which is composed of an aluminum alloy and which has a diameter corresponding to the diameter of the cylindrical contact region (17),
b) deforming the cut-to-length semi-finished metal product (13b) for producing the collar protruding beyond the diameter of the cylindrical contact region,
c) machining the deformed semi-finished metal product (13d-13k) to form the recess (06).

2. Method according to claim 1,
**characterized in that**
the cut-to-length semi-finished metal product (13b) is deformed by means of cold deformation, in particular upsetting, in order to form the protruding collar (08).

3. Method according to claim 1 or 2,
**characterized in that**
the protruding collar (08) is deformed on one side with a conical flank (09) and on the opposite side with a planar flank (10) or else with a second conical flank, wherein the planar flank (10) or the second conical flank rests against the wall (04) of the end cap (02), in particular that protruding teeth (12) are deformed on the planar flank (10) of the collar (08), which engage on the wall (04) of the end cap (02) in a form-fitting and force-fitting manner.

4. Method according to any of claims 1 to 3,
**characterized in that**
prior to the start of the machining process, at least one frontal surface of the semi-finished metal product (13c) is deformed, in particular by means of backward extrusion, in order to create a part of the recess (06) in the form of a cup (14).

5. Method according to any of claims 1 to 4,
**characterized in that**
the deformed semi-finished metal product (13d-13k) for forming the recess (06) is machined by means of drilling, in particular by drilling at a rotational speed of more than 10,000 r/min, wherein in particular the recess (06) is drilled in the form of two separate bores (15, 16) starting from the two frontal surface axial ends (07, 11) of the semi-finished metal product (13d-13k), in particular in a gradual manner.

6. Method according to claim 5,
**characterized in that**
the one bore (15) has a diameter larger than that of the other bore (16), wherein in particular for connecting the two cylindrical bores (15, 16) each having a different diameter, a conical transition zone (06c) is created by drilling with the aid of a drill bit.

7. Method according to any of claims 5 or 6,
**characterized in that**
by means of the bore (15) with the larger diameter, a wall thickness which can be deformed, in particular riveted, for securing the contact pin at the end cap (02), is formed in the region of the one axial end (07) of the contact pin (01).

8. Method according to any of claims 1 to 7,
**characterized in that**
during the machining process, the outer edges of the semi-finished metal product (13g) are chamfered at the frontal surface axial ends (07,11).

9. Contact pin (01) for use as an electric contact element of a fluorescent tube, wherein the contact pin has a recess (06) extending along the longitudinal axis (05) thereof, wherein a connection wire of the fluorescent tube can be inserted into said recess and can be electrically connected to the contact pin (01), wherein the outer wall of the contact pin (01) has a cylindrical contact region (17) which can be engaged in a base bracket of the fluorescent tube in order to establish an electrical contact between the base bracket and the fluorescent tube, and wherein the outer wall of the contact pin (01) has an annular collar (08) with which the contact pin rests against the wall (04) of an end cap (02) when inserted into a recess of the end cap (02) which is provided on the axial end of the fluorescent tube,
**characterized in that**
the contact pin (01) is made of an aluminum alloy, in particular a wrought aluminum alloy, wherein the aluminum alloy has a minimum aluminum (Al) content of 90%, a minimum copper (Cu) content of 4.5% and/or a minimum magnesium (Mg) content of 0.5%.

10. Contact pin according to claim 9,
**characterized in that**
the aluminum alloy has an aluminum content in the range of 93% to 94%, and/or the aluminum alloy has a copper content in the range of 5% to 6%, in particular a copper content in the range of 5.4% to 5.6%.

11. Contact pin according to any of claims 9 or 10,
**characterized in that**
the aluminum alloy contains bismuth (Bi), wherein in particular the aluminum alloy has a bismuth content in the range of 0.1 % to 0.9%, in particular a bismuth content in the range of 0.2% to 0.6%.

12. Contact pin according to any of claims 9 to 11,
**characterized in that**
the aluminum alloy contains lead (Pb), wherein in particular the aluminum alloy has a lead content in the range of 0.2% to 0.6%, in particular a lead content in the range of 0.2 to 0.4%.

13. Contact pin according to claim 12,
**characterized in that**
the aluminum alloy has a quality conforming to material designation AlCu6BiPb.

14. Contact pin according to any of claims 9 to 13,
**characterized in that**
the aluminum alloy contains trace amounts of silicon (Si), in particular in the range of 0.01 % to 0.09%, and/or the aluminum alloy contains trace amounts of iron (Fe), in particular in the range of 0.05% to 0.25%, and/or the aluminum alloy contains trace amounts of manganese (Mn), in particular in the range of 0.05% to 0.15%, and/or the aluminum alloy contains trace amounts of magnesium (Mg), in particular in the range of 0.05% to 0.15%, and/or the aluminum alloy contains trace amounts of chromium (Cr), in particular in the range of 0.0005% to 0.0015%, and/or the aluminum alloy contains trace amounts of zinc (Zn), in particular in the range of 0.001% to 0.005%, and/or the aluminum alloy contains trace amounts of titanium (Ti), in particular in the range of 0.01 % to 0.05%.

15. Contact pin according to any of claims 9 to 14,
**characterized in that**
the aluminum alloy has a quality conforming to material designation EN AW 2011 (AlCu6BiPB) or conforming to material designation EN AW 5019 (AlMg5) or conforming to material designation EN AW 5754 (AlMg3) or conforming to material designation EN AW 6082 (AlSilMgMn) or conforming to material designation EN AW 5154A (AlMg3.5(A)) or conforming to material designation EN AW 5083 (AlMg4.5Mn0.7).

## Revendications

1. Procédé pour la fabrication d'une broche de contact (01) pour l'utilisation en tant qu'élément de contact d'un tube fluorescent, la broche de contact présentant un évidement (06) qui s'étend le long de son axe longitudinal (05) et dans lequel un fil de connexion du tube fluorescent peut être introduit et peut être relié électriquement à la broche de contact (01), la paroi extérieure de la broche de contact (01) présentant une zone de contact (17) cylindrique qui peut être mise en prise dans un culot de support du tube fluorescent en établissant un contact électrique entre le culot de support et le tube fluorescent, et la paroi extérieure de la broche de contact (01) présentant un collet annulaire (08) avec lequel la broche de contact vient en butée contre la paroi (04) d'un capuchon terminal (02) lors de l'insertion dans un évidement du capuchon terminal (02) qui est agencé à l'extrémité axiale du tube fluorescent,
**caractérisé par** les étapes de procédé suivantes:
a) découper en longueur un produit semi-fini en métal (13a), en particulier un fil métallique, étant composé d'un alliage d'aluminium et ayant un diamètre qui correspond au diamètre de la zone de contact (17) cylindrique,
b) déformer le produit semi-fini en métal (13b) découpé en longueur pour la fabrication du collet faisant saillie au-delà du diamètre de la zone de contact cylindrique,
c) usiner le produit semi-fini en métal (13d - 13k) déformé pour la fabrication de l'évidement (06).

2. Procédé selon la revendication 1,
**caractérisé en ce que**
le produit semi-fini en métal (13d) découpé en longueur est déformé pour la fabrication du collet (08) faisant saillie par déformation à froid, en particulier par refoulement.

3. Procédé selon la revendication 1 ou 2,
**caractérisé en ce que**
le collet (08) faisant saillie est déformé sur un côté avec un flanc conique (09) et sur le côté opposé avec un flanc plain (10) ou avec un second flanc conique, le flanc plain (10) ou le second flanc conique venant en butée contre la paroi (04) du capuchon terminal (02), en particulier que des dents (12) faisant saillie sont déformées sur le flanc plain (10) du collet (08) et viennent en prise à la paroi (04) du capuchon terminal (2) par complémentarité de forme et par adhérence.

4. Procédé selon l'une quelconque des revendications 1 à 3,
**caractérisé en ce qu'**
avant le début de l'usinage, au moins un côté frontal du produit semi-fini en métal (13c) est déformé, en particulier par extrusion inverse, afin de fabriquer par déformation une partie de l'évidement (06) en tant que coupelle (14).

5. Procédé selon l'une quelconque des revendications 1 à 4,
**caractérisé en ce que**
le produit semi-fini en métal (13d - 13k) est usiné pour la fabrication de l'évidement (06) au moyen de perçage, en particulier au moyen de perçage à une vitesse de rotation de plus de 10,000 t/mn, en particulier que l'évidement (06) est percé à partir des deux extrémités axiales frontales (07, 11) du produit semi-fini en métal (13d - 13k), en particulier de manière graduelle, en tant que deux alésages (15, 16) séparés.

6. Procédé selon la revendication 5,
**caractérisé en ce que**
l'un alésage (15) présente un diamètre qui est plus grand que celui de l'autre alésage (16), une zone de transition conique (06c) étant formée au moyen de perçage avec une mèche en particulier pour connecter les deux alésages cylindriques (15, 16) présentant chacun un diamètre différent.

7. Procédé selon la revendication 5 ou 6,
**caractérisé en ce qu'**
une épaisseur de paroi qui peut être déformée, en particulier rivetée, pour fixer la broche de contact au capuchon terminal (02) est formée dans la zone de l'une extrémité axiale (07) de la broche de contact (01) au moyen de l'alésage (15) ayant le plus grand diamètre.

8. Procédé selon l'une quelconque des revendications 1 à 7,
**caractérisé en ce que**
lors de l'usinage, les bords extérieurs du produit semi-fini en métal (13g) sont chanfreinés aux extrémités axiales frontales (07, 11).

9. Broche de contact (01) pour l'utilisation en tant qu'élément de contact électrique d'un tube fluorescent, la broche de contact présentant un évidement (06) qui s'étend le long de son axe longitudinal (05) et dans lequel un fil de connexion du tube fluorescent peut être introduit et relié électriquement à la broche de contact (01), la paroi extérieure de la broche de contact (01) présentant une zone de contact cylindrique (17) qui peut être mise en prise dans un culot de support du tube fluorescent en établissant un contact électrique entre le culot de support et le tube fluorescent, et la paroi extérieure de la broche de contact (01) présentant un collet annulaire (08) avec lequel la broche de contact vient en butée contre la paroi (04) d'un capuchon terminal (02) lors de l'insertion dans un évidement du capuchon terminal (02) qui est agencé à l'extrémité axiale du tube fluorescent,
**caractérisé en ce que**
la broche de contact (01) est fabriquée d'un alliage d'aluminium, en particulier d'un alliage d'aluminium corroyé, l'alliage d'aluminium contenant au minimum 90% d'aluminium (Al) et contenant au minimum 4,5% de cuivre (Cu) et/ou contenant au minimum 0,5% de magnésium (Mg).

10. Broche de contact selon la revendication 9,
**caractérisé en ce que**
l'alliage d'aluminium présente une teneur en aluminium dans la plage de 93% à 94%, et/ou l'alliage d'aluminium présente une teneur en cuivre dans la plage de 5% à 6%, en particulier une teneur en cuivre dans la plage de 5,4 à 5,6 %.

11. Broche de contact selon la revendication 9 ou 10,
**caractérisé en ce que**
l'alliage d'aluminium contient du bismuth (Bi), en particulier que l'alliage d'aluminium présente une teneur en bismuth dans la plage de 0,1 % à 0,9 %, en particulier une teneur en bismuth dans la plage de 0,2 à 0,6 %.

12. Broche de contact selon l'une quelconque des revendications 9 à 11,
**caractérisé en ce que**
l'alliage d'aluminium contient du plomb (Pb), en particulier que l'alliage d'aluminium présente une teneur en plomb dans la plage de 0,2 % à 0,6 %, en particulier une teneur en plomb dans la plage de 0,2 % à 0,4 %.

13. Broche de contact selon la revendication 12,
**caractérisé en ce que**
l'alliage d'aluminium correspond à la qualité conformément à la désignation du matériau de AlCu6BiPb.

14. Broche de contact selon l'une quelconque des revendications 9 à 13,
**caractérisé en ce que**
l'alliage d'aluminium contient des traces de silicium (Si), en particulier dans la plage de 0,01 % à 0,09 %, et/ou l'alliage d'aluminium contient des traces de fer (Fe), en particulier dans la plage de 0,05 % à 0,25 %, et/ou l'alliage d'aluminium contient des traces de manganèse (Mn), en particulier dans la plage de 0,05 % à 0,15 %, et/ou l'alliage d'aluminium contient des traces de magnésium (Mg), en particulier dans la plage de 0,05 % à 0,15 %, et/ou l'alliage d'aluminium contient des traces de chrome (Cr), en particulier dans la plage de 0,0005 % à 0,0015 %, et/ou l'alliage d'aluminium contient des traces des zinc (Zn), en particulier dans la plage de 0,001 à 0,005 %, et/ou l'alliage d'aluminium contient des traces de titane (Ti), en particulier dans la plage de 0,01 % à 0,05 %.

15. Broche de contact selon l'une quelconque des revendications 9 à 14,
**caractérisé en ce que**
l'alliage d'aluminium correspond à la qualité conformément au numéro de matériau EN AW 2011 (AlCu6BiPb) ou conformément au numéro de matériau EN AW 5019 (AlMg5) ou conformément au numéro de matériau EN AW 5754 (AlMg3)ou conformément au numéro de matériau EN AW 6082 (AlSi1MgMn) ou conformément au numéro de matériau EN AW 5154A (AlMg3,5(A)) ou conformément au numéro de matériau EN AW 5083 (AlMg4,5Mn0,7).
